# EUROPÄISCHE PATENTSCHRIFT

(11) **EP 1 818 539 B1**
(45) Veröffentlichungstag und Bekanntmachung des Hinweises auf die Patenterteilung: **21.07.2010**
(21) Anmeldenummer: 07109457.7
(22) Anmeldetag: 13.05.2003
(51) Int. Cl.: F04B 53/16, F04B 1/04

(54) **Radialkolbenpumpe für Kraftstoffeinspritzsystem mit verbesserter Hochdruckfestigkeit**
Radial piston pump for a fuel injection system having improved high-pressure resistance
Pompe a pistons radiaux destinée a un système d'injection de carburant présentant une meilleure résistance aux pressions élevées

(30) Priorität: 14.05.2002 DE 10221305
(43) Veröffentlichungstag der Anmeldung: 15.08.2007
(62) Teilanmeldung aus: 03749849.0
(73) Patentinhaber: ROBERT BOSCH GMBH, 70442 Stuttgart (DE)
(72) Erfinder: Guentert, Josef, 70839, Gerlingen (DE); Linek, Karl-Heinz, 70469, Stuttgart-Feuerbach (IN); Kleer, Florian, 66589, Merchweiler (DE); Grabert, Peter, 66450, Hoechen (DE); Loesch, Gerd, 70794, Filderstadt (DE); Wuetherich, Paul, 71701, Schwieberdingen (DE); Cimaglia, Nicola, 70017, Putignano (BA) (IT); Diaferia, Antonio, 70033, Corato Bari (IT); Iorizzo, Rosanna, 70056, Molfetta (BA) (IT); Ranaldo, Sandra, 40121, Bologna (IT); Palma, Giuseppe, 71125, Bari (IT)

(56) Entgegenhaltungen:
- EP-A- 0 337 439
- EP-A- 1 013 921
- WO-A-01/79686
- DE-A- 10 029 425
- DE-A1- 10 000 981
- DE-C- 589 052
- US-A- 2 371 054

## Beschreibung

### Stand der Technik

Die Erfindung betrifft eine Radialkolbenpumpe zur Kraftstoffhochdruckversorgung bei Kraftstoffsystemen von Brennkraftmaschinen, insbesondere bei einem Common-Rail-Einspritzsystem, mit vorzugsweise mehreren bezüglich einer in einem Pumpengehäuse gelagerten Antriebswelle radial angeordneten Pumpenelementen, wobei die Pumpenelemente von der Antriebswelle betätigt werden und je eine Saugseite und eine Hochdruckseite aufweisen, und mit Hochdruckkanälen im Pumpengehäuse, welche jeweils die Hochdruckseite eines Pumpenelements mit einem Hochdruckanschluss im Pumpengehäuse verbinden.

Ein solche Radialkolbenpumpe ist beispielsweise aus der DE 197 29 788.9 A1 bekannt. Diese in Serie gefertigte Radialkolbenpumpe erreicht hochdruckseitig Betriebsdrücke von bis zu 1300 bar. Daraus resultieren erhebliche mechanische Spannungen im Pumpengehäuse.

Um das Emissionsverhalten von Brennkraftmaschinen weiter zu verbessern und den Wirkungsgrad weiter zu erhöhen, ist es notwendig, höhere Einspritzdrücke als die genannten 1300 bar vorzusehen.

Aus der EP 0 337 439 (nächster Stand der Technik) ist eine Radialkolbenpumpe mit mehreren Pumpenelementen bekannt bei der die Hochdruckkanäle in einen kegelstumpfförmigen Sammelraum, der einerseits von dem Pumpengehäuse und andererseits von einem Deckel begrenzt wird, münden. In dem genannten Deckel ist der gemeinsame Hochdruckanschluss angeordnet.

Der Erfindung liegt die Aufgabe zugrunde eine Radialkolbenpumpe so weiter zu entwickeln, dass sie für Drücke bis zu 2000 bar einsetzbar ist.

Diese Aufgabe wird erfindungsgemäß bei einer Radialkolbenpumpe zur Kraftstoffhochdruckversorgung bei Kraftstoffeinspritzsystemen von Brennkraftmaschinen gemäß Anspruch 1

### Vorteile der Erfindung

Durch die erfindungsgemäße Führung der Hochdruckkanäle im Pumpengehäuse ist es möglich, trotz gesteigerter Pumpendrücke eine Reduktion der an den kritischen Stellen des Pumpengehäuses auftretenden Maximalspannungen zu erzielen. Dadurch kann die erfindungsgemäße Radialkolbenpumpe bei höheren Drücken betrieben werden, wobei gleichzeitig die Materialbeanspruchung zurückgeht.

Die auftretenden Maximalspannungen wurden durch FEM-Berechnungen ermittelt. Bei Versuchen mit Prototypen hat sich die verbesserte Druckfestigkeit des Pumpengehäuses aufgrund der erfindungsgemäßen Verlegung der Hochdruckkanäle nachweisen lassen.

In Ergänzung der Erfindung ist vorgesehen, dass die Oberflächen der Hochdruckkanäle verdichtet und mit Druckeigenspannungen versehen werden, insbesondere dadurch, dass durch die Hochdruckkanäle eine Kugel hindurchgezogen oder gepresst wird, deren Durchmesser geringfügig größer als der Durchmesser der Hochdruckkanäle ist. Diese Maßnahme erhöht die Druckfestigkeit des Pumpengehäuses im Bereich der Hochdruckkanäle weiter.

Es kann erfindungsgemäß auch vorgesehen sein, dass die Hochdruckkanäle gehärtet, insbesondere induktionsgehärtet, sind. Zur weiteren Minimierung der unter Druckbeanspruchung auftretenden Maximalspannungen des Pumpengehäuses ist vorgesehen, dass die Hochdruckkanäle im Bereich von Querschnittsänderungen und/oder Einmündungen von anderen Hochdruckkanälen verrundet, insbesondere hydroerosiv verrundet, sind.

Eine besonders vorteilhafte Ausgestaltung der erfindungsgemäßen Radialkolbenpumpe sieht vor, dass die Hochdruckkanäle durch je einen rohrförmigen Einsatz, insbesondere einem Einsatz aus einem hochfesten Werkstoff, wobei sich hochfester Stahl als besonders geeignet erwiesen hat, verstärkt sind. Die erfindungsgemäßen rohrförmigen Einsätze werden vor dem Gießen wie ein Kern in die Gussform eingelegt. Beim Gießen verbinden sich Pumpengehäuse und rohrförmige Einsätze sehr gut miteinander. Dadurch dass wegen der rohrförmigen Einsätze die Hochdruckkanäle aus einem anderen, besonders bevorzugt einem festeren Werkstoff bestehen, als das übrige Pumpengehäuse, findet eine Anpassung der Bauteilfestigkeit an die lokalen Beanspruchungen und Spannungen statt. Somit ist einerseits gewährleistet, dass im Bereich der Hochdruckkanäle, wo die höchsten Spannungen des Betriebs auftreten, ein hochfester Werkstoff zum Einsatz kommt, der die auftretenden Spannungen sicher aufnehmen kann und andererseits das übrige Pumpengehäuse aus einem vergleichsweise kostengünstigen Werkstoff hergestellt werden kann, der noch dazu gut bearbeitbar ist und gute Gleiteigenschaften aufweist.

Ein weiterer Vorteil der rohrförmigen erfindungsgemäßen Einsätze ist, dass, im Gegensatz zu konventionellen Bohrungen, die Hochdruckkanäle gekrümmt oder teilweise gekrümmt ausgeführt werden können. Auch ist es möglich, dass durch jeweils einen Einsatz die Hochdruckseite eines Pumpenelements direkt mit dem Hochdruckanschluss im Pumpengehäuse verbunden wird, so dass keine Verzweigungen der Hochdruckkanäle erforderlich sind. Dies wirkt sich günstig auf die im Pumpengehäuse auftretenden Maximalspannungen, auf die Herstellungskosten und insbesondere die Fertigungssicherheit aus.

Bei einer weiteren erfindungsgemäßen Variante einer Radialkolbenpumpe ist vorgesehen, dass jedes Pumpenelement eine Zylinderbohrung und einen Zylinderkopf aufweist, dass der Kolben in der Zylinderbohrung oszilliert und einen Förderraum begrenzt, dass auf der Saugseite ein erstes Rückschlagventil angeordnet ist, und dass auf der Hochdruckseite ein zweites Rückschlagventil angeordnet ist. Es hat sich als vorteilhaft erwiesen, wenn die Zylinderbohrung als Sackloch ausgebildet ist und das erste Rückschlagventil am Grund des Sacklochs angeordnet ist. Durch die Ausbildung der Zylinderbohrung als Sackloch wird eine Dichtstelle eingespart.

In weiterer Ergänzung der Erfindung ist vorgesehen, dass das zweite Rückschlagventil eine Hülse mit einer gestuften Mittenbohrung aufweist, dass die gestufte Mittenbohrung einen Dichtsitz für ein Ventilglied, insbesondere eine Kugel besonders bevorzugt eine Keramikkugel, aufweist, und dass die Hülse einer Verschlussschraube dichtend gegen den Zylinderkopf gepresst ist. Dieses zweite Rückschlagventil hat den Vorteil, dass es sehr einfach aufgebaut ist und außerhalb der Radialkolbenpumpe geprüft werden kann. In der Radialkolbenpumpe bzw. dem Pumpenelement ist lediglich eine Dichtfläche vorzusehen, die das eingeschraubte zweite Rückschlagventil stirnseitig abdichtet. Eine solche Dichtfläche ist fertigungstechnisch einfach zu beherrschen, so dass die Abdichtung der Hochdruckseite des Pumpenelements zur Umgebung an dieser Stelle durch die Verwendung des erfindungsgemäßen zweiten Rückschlagventils vereinfacht wird.

Die Abdichtung der Hochdruckseite gegenüber der Umgebung ist besonders wirkungsvoll, wenn die Hülse an ihrer der Verschlussschraube angewandten Stirnfläche eine Beißkante aufweist, so dass die Flächenpressung erhöht und auch eine plastische Verformung der Dichtflächen möglich wird, was die Dichtfunktion weiter verbessert.

Wenn die Hülse mit der Verschlussschraube, insbesondere im Bereich der Mittenbohrung, verpresst wird, erleichtert sich die Montage des Rückschlagventils weiter, da der Zusammenhalt eines montierten und geprüften Rückschlagsventils stets gewährleistet ist.

Um die hydraulische Verbindung zwischen dem Förderraum einerseits und dem Hochdruckanschluss im Pumpengehäuse andererseits bei geöffnetem zweiten

Rückschlagventil stets zu gewährleisten, ist vorgesehen, dass die Hülse eine Querbohrung und eine Ringnut aufweist und das die Querbohrung und Ringnut eine hydraulische Verbindung der Mittenbohrung zum Förderraum herstellen.

Bei einer weiteren Variante eines ersten oder zweiten Rückschlagventils ist ein Dichtsitz an der dem Pumpengehäuse zugewandten Seite des Zylinderkopfs in diesen eingearbeitet, wobei das Rückschlagventil einen Käfig aufweist in dem eine auf das Ventilglied, insbesondere eine Kugel, wirkende Schließfeder angeordnet ist. Durch die Schließfeder wird das Rückströmen von Kraftstoff verringert, was sich vorteilhaft auf den Pumpenwirkungsgrad auswirkt.

Die Montage des erfindungsgemäßen Rückschlagventils in dem Pumpenelement wird vereinfacht, wenn der Käfig in eine den Dichtsitz umfassende Stufenbohrung eingepresst wird.

Eine fertigungstechnisch vorteilhafte Ausführungsform sieht vor, dass die Zylinderbohrung als Sackloch ausgebildet ist, dass das erste Rückschlagventil nach einem der Ansprüche 17 und 18 am Grund des Sacklochs angeordnet ist, so dass der Dichtsitz von
erstem und zweitem Rückschlagventil in einer Aufspannung hergestellt werden kann und die Montage des ersten und zweiten Rückschlagventils in der gleichen Richtung erfolgt.

Weitere Vorteile und vorteilhafte Ausgestaltungen der Erfindung sind der nachfolgenden Zeichnung, deren Beschreibung und den Patentansprüchen zu entnehmen.

Es zeigen:
Figur 1a eine Ansicht von vorne eines ersten Ausführungsbeispiels einer erfindungsgemäßen Radialkolbenpumpe
Figur 1b einen Längsschnitt durch das Ausführungsbeispiel gemäß Figur 1a, und
Figur 1c einen Querschnitt durch das Ausführungsbeispiel entlang der Linie A-A,
Figur 2 eine 3D-Darstellung eines Ausführungsbeispiels eines erfindungsgemäßen Pumpengehäuses,
Figur 3 ein weiteres Ausführungsbeispiel eines erfindungsgemäßen Zylinderkopfs,
Figur 4 und 5 weitere Ausführungsbeispiele von erfindungsgemäßen Zylinderköpfen im Längsschnitt,
Figur 6a und B Details des Rückschlagventils gemäß dem Ausführungsbeispiel von Fig. 5.

### Beschreibung der Ausführungsbeispiele

Figur 1 ist ein Ausführungsbeispiel einer erfindungsgemäßen Radialkolbenpumpe in einer Ansicht von vorne (Figur 1A), im Längsschnitt (Figur 1B) und einem Querschnitt entlang der Schnittlinie A-A dargestellt. Die Radialkolbenpumpe besteht aus einem Pumpengehäuse 1, in der eine Antriebswelle 3 drehbar gelagert ist. Das Pumpengehäuse 1 kann vorteilhafterweise aus Grauguß mit globularem Graphit (GGG) hergestellt werden. Die Antriebswelle 3 weist einen exzentrischen Abschnitt 5 auf. Der exzentrische Abschnitt 5 treibt über einen Polygonring 7 drei über den Umfang verteilte Pumpenelemente 9 an. Jedes Pumpenelement 9 weist einen Kolben 11 auf, der in einer Zylinderbohrung 13 geführt ist und einen Förderraum 15 begrenzt. In der Figur 1c sind nicht an allen Pumpenelementen 9 die einzelnen Bauteile mit Bezugszeichen versehen, um die Übersichtlichkeit nicht unnötig zu verschlechtern. Die drei Pumpenelemente 9 sind jedoch alle gleich aufgebaut.

In einem Zylinderkopf 17 der Pumpenelemente 9 ist eine Saugseite 19 und eine Hochdruckseite 21 vorhanden. Die Saugseite 19 des Zylinderkopfs 17 wird über eine Niederdruckbohrung 23 im Pumpengehäuse mit Kraftstoff versorgt. Auf der Saugseite 19 ist ein erstes Rückschlagventil 25 angeordnet, welches das Rückströmen von Kraftstoff (nicht dargestellt) aus dem Förderraum 15 in die Niederdruckbohrung 23 verhindert.

Die Hochdruckseite 21 des Pumpenelements 9 mündet in einen Hochdruckkanal 27 im Pumpengehäuse 1. Auf der Hochdruckseite 21 des Pumpenelements ist ein zweites Rückschlagventil 29 vorgesehen, welches das Rückströmen von unter hohem Druck stehendem Kraftstoff aus dem Hochdruckkanal 27 in den Förderraum 15 verhindert. Die Pumpenelemente 9 sind mittels nicht dargestellter Schrauben mit dem Pumpengehäuse 1 verschraubt und durch die Verschraubung auf eine Zylinderfußfläche 31 des Pumpengehäuses 1 gepresst.

Von jedem Pumpenelement 9 geht ein Hochdruckkanal 27 im Pumpengehäuse 1 ab und mündet in einem Hochdruckanschluss der in den Figuren 1a bis 1c nicht sichtbar ist. Der Verlauf der Hochdruckkanäle wird nachfolgend anhand der Figur 2 erläutert. In der Figur 1b ist in der unteren Hälfte ein zweiter Hochdruckanal 27 dargestellt. Da dieser Hochdruckkanal im wesentlichen senkrecht zur Zeichnungsebene verläuft, ist er in Figur 1b als kreisförmige Fläche dargestellt.

Der bislang beschriebene Aufbau und die Funktionsweise einer solchen Radialkolbenpumpe sind aus dem Stand der Technik, beispielsweise aus der DE 197 29 788.9 A1 auf die hiermit ausrücklich Bezug genommen wird, bekannt, so dass auf eine detaillierte Erläuterung der Funktionsweise im Zusammenhang mit der vorliegenden Erfindung verzichtet wird.

In der Figur 2 ist ein Pumpengehäuse 1 dreidmeinsional dargestellt. Aus dieser Darstellung ist der Verlauf der Hochdruckkanäle 27 gemäß einem ersten Ausführungsbeispiel der Erfindung deutlich zu erkennen.

In Figur 2 ist lediglich das Pumpengehäuse 1 dargestellt. Die Pumpenelemente 9 sind in Figur 2 nicht dargestellt. Da die Hochdruckkanäle 27 im Pumpengehäuse 1 mit dem vollen Förderdruck der Pumpenelemente beaufschlagt werden, entstehen während des Betriebs der Radialkolbenpumpe erhebliche Spannungen im Pumpengehäuse 1, die im wesentlichen aus den in den Hochdruckkanälen 27a bis 27c herrschenden Drücken resultieren. In der Serienfertigung werden bislang Radialkolbenpumpen mit eingesetzten Pumpenelementen 9 bei Betriebsdrücken von bis zu 1300 bar eingesetzt. Wenn nun die Betriebsdrücke weiter erhöht werden sollen, muss die Dauerfestigkeit des Pumpengehäuses vor allem im Bereich der Hochdruckkanäle 27a erhalten bleiben oder sogar verbessert werden. Durch die erfindungsgemäße Anordnung der Hochdruckkanäle 27a, 27b und 27c konnten die im Pumpengehäuse auftretenden Spannungen bei gleichen Drücken drastisch reduziert werden, so dass die zulässigen Betriebsdrücke bei gleicher Bauteilfestigkeit auf über 1800 bar angehoben werden konnten. Auch bei diesen im Vergleich zu den eingangs genannten Betriebsdrücke nach dem Stand der Technik (maximal 1300 bar) erhöhten Betriebsdrücken ist die mechanische Beanspruchung des Pumpengehäuses geringer als bei den Radialkolbenpumpen nach dem Stand der Technik.

Dies wird erfindungsgemäß dadurch erreicht, dass die Zahl der Hochdruckkanäle minimiert wird. Im vorliegenden Fall genügen drei Hochdruckkanäle 27a, 27b, 27c um eine hydraulische Verbindung von den drei Zylinderfußflächen 31 zu einem Hochdruckanschluss 33 herzustellen. Es wird deutlich, dass bei diesem Ausführungsbeispiel die Hochdruckkanäle 27a, 27b und 27c gekrümmt ausgeführt sind und direkt, d.h. ohne Abzweigungen, von einer Zylinderfußfläche 31 zu dem Hochdruckanschluss 33 führen. Bei dieser Ausführungsform werden die aus den Betriebsdrücken resultierenden Belastungen des Pumpengehäuses 1 weiter reduziert, da keine Abzweigungen vorhanden sind. Fertigungstechnisch kann diese Ausführungsvariante durch gekrümmte rohrförmige Einsätze 39a, 39b und 39c realisiert werden. Durch diese rohrförmigen Einsätze 39a bis 39c kann die Festigkeit des Pumpengehäuses 1 weiter gesteigert werden. Die rohrförmigen Einsätze 39a bis 39c werden vor dem Gießen des Pumpengehäuses 1 in die Gussform eingelegt. Beim anschließenden Gießen des Pumpengehäuses 1 verbinden sich die rohrförmigen Einsätze 39 innig mit dem Pumpengehäuse 1, so dass die Kraftübertragung zwischen rohrförmigen Einsatz 31 und Pumpengehäuse 1 optimal ist.

In Figur 3 ist ein Ausführungsbeispiel einer erfindungsgemäßen Radialkolbenpumpe dargestellt, bei dem die Zylinderbohrung 13 im Pumpenelement 9 als Sacklochbohrung aufgeführt ist. Am Grund der Sacklochbohrung ist ein Dichtsitz 41 für das erste Rückschlagventil 25 vorgesehen. Das erste Rückschlagventil 25 kann baugleich wie das anhand der Figuren 5 und 6 beschriebene zweite Rückschlagventil 29 ausgeführt sein. Bei dem Ausführungsbeispiel gemäß Figur 3 wird der Kolben 11 ebenfalls über einen Polygonring sowie eine Kolbenfußplatte 43 angetrieben. Die Erfindung ist jedoch nicht auf Radialkolbenpumpen mit solchen Antrieben der Pumpenelemente 9 beschränkt. Es können vielmehr auch alternative Antriebe, beispielsweise durch Nockenscheiben oder ähnliches zum Einsatz kommen. Die Kolbenfüße können auch Tassenstößel umfassen, die im Pumpengehäuse 1 geführt werden (nicht dargestellt). In Figur 4a ist ein Zylinderkopf 17 eines weiteren erfindungsgemäßen Ausführungsbeispiels einer Radialkolbenpumpe im Querschnitt dargestellt. Das erste Rückschlagventil 25 entspricht dem in Figur 1 dargestellten ersten Rückschlagventil 25. Das in Figur 1b andeutungsweise dargestellte zweite Rückschlagventil 29 wird nachfolgend anhand der Figur 4a und der Figur 4b, die einen vergrößerten Ausschnitt aus der Figur 4a zeigt, dargestellt und erläutert.

Das zweite Rückschlagventil 29 besteht aus einer Hülse 45. In der gestuften Mittenbohrung 47 ist ein Dichtsitz 49 für eine Kugel 51, insbesondere eine Keramikkugel, ausgearbeitet. Die Kugel 51 wird von einer Schließfeder 53, welche sich gegen eine Verschlussschraube 55 abstützt, auf den Dichtsitz 49 gepresst. Durch den Einsatz einer Schließfeder 53 kann der Wirkungsgrad der erfindungsgemäßen Radialkolbenpumpe um mehrere Prozentpunkte gesteigert werden, da das Rückströmen von Kraftstoff aus dem in Figur 4b nicht dargestellten Hochdruckkanal 27 in den ebenfalls nicht dargestellten Förderraum 15 unterdrückt wird. Die Hülse 45 ist auf einen Absatz 57 der Verschlussschraube 55 aufgepresst, so dass das erfindungsgemäße zweite Rückschlagventil 29 zusammen mit der Verschlussschraube 55 vormontiert und geprüft werden kann. Auf ihrer der Verschlussschraube 55 abgewandten Stirnfläche 59 weist die Hülse 45 eine umlaufende Beißkante 61 auf, welche der Abdichtung des zweiten Rückschlagventils 29 gegen den Zylinderkopf 17 dient. Eine Querbohrung 63 sowie eine Ringnut 64 in der Hülse 45 erlauben das Abströmen von Kraftstoff bei geöffnetem zweiten Rückschlagventil in eine Bohrung 65 im Zylinderkopf 17.

In der Figur 5 ist ein weiteres erfindungsgemäßes Ausführungsbeispiel einer Radialkolbenpumpen dargestellt. Bei diesem Ausführungsbeispiel ist das zweite Rückschlagventil 29 an der im Gehäuse 1 zugewandten Seite 67 des Zylinderkopfs 17 angeordnet.

Der Dichtsitz 49 ist in den Zylinderkopf 17 eingearbeitet. An dem Dichtsitz 49 schließt eine zylindrische Bohrung 68 an. In die Bohrung 68 ist ein Käfig 69 eingepresst, der eine Schließfeder 53 aufnimmt, welche die Kugel 51 gegen den Dichtsitz 49 presst. Dieses erfindungsgemäße zweite Rückschlagventil 29 ist sehr einfach in der Herstellung und Montage. Es kann auch als erstes Rückschlagventil 25, beispielsweise bei einer Ausführungsform gemäß Figur 3, eingesetzt werden. Besonders vorteilhaft bei der Herstellung ist in diesem Fall, dass der Dichtsitz 41 des ersten Rückschlagventils 25 und der Dichtsitz 49 des zweiten Rückschlagventils parallel zueinander angeordnet sind, was deren Bearbeitung in einer Aufspannung des Zylinderkopfs erleichtert.

In den Figuren 6a und 6b ist der Käfig 69 mit eingesetzter Schließfeder 53 in einem Längsschnitt und einer Ansicht von oben ohne Schließfeder 53 dargestellt.

Alle in der Zeichnung, deren Beschreibung und den Patentansprüchen genannten Merkmale können sowohl einzeln als auch in beliebiger Kombination miteinander erfindungswesentlich sein.

## Patentansprüche

1. Radialkolbenpumpe zur Kraftstoffhochdruckversorgung bei Kraftstoffeinspritzsystemen von Brennkraftmaschinen, insbesondere bei einem Common-Rail-Einspritzsystem, mit mehreren bezüglich einer in einem Pumpengehäuse (1) gelagerten Antriebswelle (3) radial angeordneten Pumpenelementen (9), wobei die Pumpenelemente (9) von der Antriebswelle (3) betätigt werden und je eine Saugseite (19) und eine Hochdruckseite (21) aufweisen und mit Hochdruckkanälen (27) im Pumpengehäuse (1), welche jeweils die Hochdruckseite (21) eines Pumpenelements (9) mit einem gemeinsamen Hochdruckanschluß (33) verbinden, **dadurch gekennzeichnet, dass** der gemeinsame Hochdruckanschluß (33) im Pumpengehäuse (1) angeordnet ist, und dass jeder Hochdruckkanal (27 a, b, c) die Hochdruckseite (21) eines Pumpenelements (9) ohne Abzweigungen mit dem gemeinsamen Hochdruckanschluss (33) verbindet.

2. Radialkolbenpumpe nach Anspruch 1, **dadurch gekennzeichnet, dass** die Oberflächen der Hochdruckkanäle (27a, 27b, 27c) verdichtet werden.

3. Radialkolbenpumpe nach einem der vorhergehenden Ansprüche, **dadurch gekennzeichnet, dass** die Hochdruckkanäle (27a, 27b, 27c) gehärtet, insbesondere induktionsgehärtet, sind.

4. Radialkolbenpumpe nach einem der vorhergehenden Ansprüche, **dadurch gekennzeichnet, dass** die Hochdruckkanäle (27a, 27b, 27c) im Bereich von Querschnittsänderungen und/oder Abzweigungen (35, 37) von anderen Hochdruckkanälen (27a, 27b, 27c) verrundet, insbesondere hydroerosiv verrundet sind.

5. Radialkolbenpumpe nach einem der vorhergehenden Ansprüche, **dadurch gekennzeichnet, dass** die Hochdruckkanäle (27a, b, c) durch je einen rohrförmigen Einsatz (39 a, b, c) verstärkt sind.

6. Radialkolbenpumpe nach Anspruch 5, **dadurch gekennzeichnet, dass** die Einsätze (39 a, b, c) aus einem hochfesten Werkstoff, insbesondere aus hochfestem Stahl, bestehen.

7. Radialkolbenpumpe nach einem der vorhergehenden Ansprüche, **dadurch gekennzeichnet, dass** mindestens ein Hochdruckkanal (27 a, b, c) teilweise gekrümmt ausgeführt ist.

8. Radialkolbenpumpe nach einem der vorhergehenden Ansprüche, **dadurch gekennzeichnet, dass** jedes Pumpenelement (9) einen Kolben (11), eine Zylinderbohrung (13) und einen Zylinderkopf (17) aufweist, dass der Kolben (11) in der Zylinderbohrung (13) oszilliert und einen Förderraum (15) begrenzt, dass auf der Saugseite (19) ein erstes Rückschlagventil (25) angeordnet ist, und dass auf der Hochdruckseite (21) ein zweites Rückschlagventil (29) angeordnet ist.

9. Radialkolbenpumpe nach Anspruch 6, **dadurch gekennzeichnet, dass** das zweite Rückschlagventil (29) eine Hülse (45) mit einer gestuften Mittenbohrung (47) aufweist, dass die gestufte Mittenbohrung (47) einen Dichtsitz (49) für ein Ventilglied, insbesondere eine Kugel (51), aufweist, und dass die Hülse (45) von einer Verschlussschraube (55) dichtend gegen den Zylinderkopf (17) gepresst wird.

10. Radialkolbenpumpe nach Anspruch 9, **dadurch gekennzeichnet, dass** die Hülse (45) an ihrer der Verschlussschraube (55) abgewandten Stirnfläche (59) als Dichtfläche, insbesondere mit einer Beißkante (61), ausgeführt wird.

11. Radialkolbenpumpe nach Anspruch 9 oder 10, **dadurch gekennzeichnet, dass** die Hülse (45) mit der Verschlussschraube (55), insbesondere im Bereich der Mittenbohrung (47), verpresst ist.

12. Radialkolbenpumpe nach einem der Ansprüche 9 bis 11, **dadurch gekennzeichnet, dass** die Hülse (45) eine Querbohrung (61) und eine Ringnut (63) aufweist, und dass die Querbohrung (61) und die Ringnut (63) eine hydraulische Verbindung der Mittenbohrung (47) zum Förderraum (15) herstellen.

13. Radialkolbenpumpe nach Anspruch 8 bis 12, **dadurch gekennzeichnet, dass** ein Dichtsitz (49) des zweiten Rückschlagventils (29) an der dem Pumpengehäuse (1) zugewandten Seite (67) des Zylinderkopfes (17) angeordnet ist.

14. Radialkolbenpumpe nach einem der vorhergehenden Ansprüche, **dadurch gekennzeichnet, dass** das erste und/oder zweite Rückschlagventil (25, 29) einen Käfig (69) aufweist, und dass in dem Käfig (69) eine auf das Ventilglied (51) wirkende Schließfeder (53) angeordnet ist.

15. Radialkolbenpumpe nach Anspruch 14 **dadurch gekennzeichnet, dass** der Käfig (69) in eine den Dichtsitz (49) umfassende Stufenbohrung (65) im Zylinderkopf (17) einpressbar ist.

16. Radialkolbenpumpe nach einem der vorhergehenden Ansprüche, **dadurch gekennzeichnet, dass** die Zylinderbohrung (13) als Sackloch ausgebildet ist, und dass das erste Rückschlagventil (25) am Grund des Sacklochs angeordnet ist.

17. Verfahren zur Herstellung von Hochdruckkanälen (27a, 27b, 27c) einer Radialkolbenpumpe nach einem der Ansprüche 2 bis 16, **dadurch gekennzeichnet, dass** durch die Hochdruckkanäle (27a, 27b, 27c) je eine Kugel hindurchgezogen oder gepresst wird, deren Durchmesser geringfügig größer als der Durchmesser des Hochdruckkanals (27a, 27b, 27c) ist.

## Claims

1. Radial piston pump for the high-pressure supply of fuel in fuel injection systems of internal combustion engines, in particular in a common rail injection system, having a plurality of pump elements (9) arranged radially with respect to a drive shaft (3) which is mounted in a pump housing (1), with the pump elements (9) being actuated by the drive shaft (3) and having in each case a suction side (19) and a high-pressure side (21), and having high-pressure ducts (27) in the pump housing (1), which high-pressure ducts (27) in each case connect the high-pressure side (21) of a pump element (9) to a common high-pressure port (33), **characterized in that** the common high-pressure port (33) is arranged in the pump housing (1) and **in that** each high-pressure duct (27 a, b, c) connects the high-pressure side (21) of a pump element (9) to the common high-pressure port (33) without branches.

2. Radial piston pump according to Claim 1, **characterized in that** the surfaces of the high-pressure ducts (27a, 27b, 27c) are compacted.

3. Radial piston pump according to one of the preceding claims, **characterized in that** the high-pressure ducts (27a, 27b, 27c) are hardened, in particular induction hardened.

4. Radial piston pump according to one of the preceding claims, **characterized in that** the high-pressure ducts (27a, 27b, 27c) are rounded, in particular hydro-erosively rounded, in the region of cross-sectional changes and/or branches (35, 37) from other high-pressure ducts (27a, 27b, 27c).

5. Radial piston pump according to one of the preceding claims, **characterized in that** the high-pressure ducts (27 a, b, c) are reinforced by in each case one tubular insert (39 a, b, c).

6. Radial piston pump according to Claim 5, **characterized in that** the inserts (39 a, b, c) are composed of a high-strength material, in particular high-strength steel.

7. Radial piston pump according to one of the preceding claims, **characterized in that** at least one high-pressure duct (27 a, b, c) is of partially curved design.

8. Radial piston pump according to one of the preceding claims, **characterized in that** each pump element (9) has a piston (11), a cylinder bore (13) and a cylinder head (17), **in that** the piston (11) oscillates in the cylinder bore (13) and delimits a delivery chamber (15), **in that** a first check valve (25) is arranged on the suction side (19), and **in that** a second check valve (29) is arranged on the high-pressure side (21).

9. Radial piston pump according to Claim 6, **characterized in that** the second check valve (29) has a sleeve (45) with a stepped central bore (47), **in that** the stepped central bore (47) has a sealing seat (49) for a valve member, in particular a ball (51), and **in that** the sleeve (45) is pressed sealingly against the cylinder head (17) by a closure screw (55).

10. Radial piston pump according to Claim 9, **characterized in that** the sleeve (45), at its end surface (59) facing away from the closure screw (55), is formed as a sealing surface, in particular with a biting edge (61).

11. Radial piston pump according to Claim 9 or 10, **characterized in that** the sleeve (45) is pressed together with the closure screw (55), in particular in the region of the central bore (47).

12. Radial piston pump according to one of Claims 9 to 11, **characterized in that** the sleeve (45) has a transverse bore (61) and an annular groove (63), and **in that** the transverse bore (61) and the annular groove (63) produce a hydraulic connection of the central bore (47) to the delivery chamber (15).

13. Radial piston pump according to Claims 8 to 12, **characterized in that** a sealing seat (49) of the second check valve (29) is arranged on that side (67) of the cylinder head (17) which faces towards the pump housing (1).

14. Radial piston pump according to one of the preceding claims, **characterized in that** the first and/or second check valve (25, 29) has a cage (69), and **in that** a closing spring (53) which acts on the valve member (51) is arranged in the cage (69).

15. Radial piston pump according to Claim 14, **characterized in that** the cage (69) can be pressed into a stepped bore (65), which comprises the sealing seat (49), in the cylinder head (17).

16. Radial piston pump according to one of the preceding claims, **characterized in that** the cylinder bore (13) is formed as a blind hole, and **in that** the first check valve (25) is arranged on the base of the blind hole.

17. Method for producing high-pressure ducts (27a, 27b, 27c) of a radial piston pump according to one of Claims 2 to 16, **characterized in that** in each case one ball is pushed or pulled through the high-pressure ducts (27a, 27b, 27c), the diameter of which ball is slightly greater than the diameter of the high-pressure duct (27a, 27b, 27c).

## Revendications

1. Pompe à pistons radiaux pour l'alimentation de carburant à pression élevée dans des systèmes d'injection de carburant de moteurs à combustion interne, notamment dans un système d'injection à rampe commune, comprenant plusieurs éléments de pompe (9) disposés radialement par rapport à un arbre d'entraînement (3) monté dans un boîtier de pompe (1), les éléments de pompe (9) étant actionnés par l'arbre d'entraînement (3) et présentant chacun un côté d'aspiration (19) et un côté haute pression (21) et comprenant des canaux haute pression (27) dans le boîtier de pompe (1), lesquels relient à chaque fois le côté haute pression (21) d'un élément de pompe (9) à un raccord haute pression commun (33), **caractérisée en ce que** le raccord haute pression commun (33) est disposé dans le boîtier de pompe (1), et **en ce que** chaque canal haute pression (27a, b, c) relie le côté haute pression (21) d'un élément de pompe (9) sans dérivations au raccord haute pression commun (33).

2. Pompe à pistons radiaux selon la revendication 1, **caractérisée en ce que** les surfaces des canaux haute pression (27a, 27b, 27c) sont étanchées.

3. Pompe à pistons radiaux selon l'une quelconque des revendications précédentes, **caractérisée en ce que** les canaux haute pression (27a, 27b, 27c) sont trempés, notamment trempés par induction.

4. Pompe à pistons radiaux selon l'une quelconque des revendications précédentes, **caractérisée en ce que** les canaux haute pression (27a, 27b, 27c) sont arrondis dans la région des changements de section transversale et/ou des dérivations (35, 37) depuis les autres canaux haute pression (27a, 27b, 27c), notamment sont arrondis par hydroérosion.

5. Pompe à pistons radiaux selon l'une quelconque des revendications précédentes, **caractérisée en ce que** les canaux haute pression (27a, b, c) sont renforcés par un insert tubulaire (39a, b, c).

6. Pompe à pistons radiaux selon la revendication 5, **caractérisée en ce que** les inserts (39a, b, c) se composent d'un matériau de grande résistance, en particulier d'acier de grande résistance.

7. Pompe à pistons radiaux selon l'une quelconque des revendications précédentes, **caractérisée en ce qu'**au moins un canal haute pression (27a, b, c) est réalisé de manière en partie courbée.

8. Pompe à pistons radiaux selon l'une quelconque des revendications précédentes, **caractérisée en ce que** chaque élément de pompe (9) présente un piston (11), un alésage cylindrique (13) et une culasse (17), **en ce que** le piston (11) oscille dans l'alésage cylindrique (13) et limite un espace de refoulement (15), **en ce que** du côté aspiration (19) est disposée une première soupape de non-retour (25) et **en ce que** du côté haute pression (21) est disposée une deuxième soupape de non-retour (29).

9. Pompe à pistons radiaux selon la revendication 6, **caractérisée en ce que** la deuxième soupape de non-retour (29) présente une douille (45) avec un alésage central étagé (47), **en ce que** l'alésage central étagé (47) présente un siège d'étanchéité (49) pour un organe de soupape, en particulier une bille (51), et **en ce que** la douille (45) est pressée par une vis de fermeture (55) de manière hermétique contre la culasse (17).

10. Pompe à pistons radiaux selon la revendication 9, **caractérisée en ce que** la douille (45) est réalisée au niveau de sa surface frontale (59) opposée à la vis de fermeture (55) sous forme de surface d'étanchéité, notamment avec une arête de morsure (61).

11. Pompe à pistons radiaux selon la revendication 9 ou 10, **caractérisée en ce que** la douille (45) est pressée avec la vis de fermeture (55), notamment dans la région de l'alésage central (47).

12. Pompe à pistons radiaux selon l'une quelconque des revendications 9 à 11, **caractérisée en ce que** la douille (45) présente un alésage transversal (61) et une rainure annulaire (63), et **en ce que** l'alésage transversal (61) et la rainure annulaire (63) créent une connexion hydraulique de l'alésage central (47) avec l'espace de refoulement (15).

13. Pompe à pistons radiaux selon les revendications 8 à 12, **caractérisée en ce qu'**un siège d'étanchéité (49) de la deuxième soupape de non-retour (29) est disposé sur le côté (67) de la culasse (17) tourné vers le boîtier de pompe (1).

14. Pompe à pistons radiaux selon l'une quelconque des revendications précédentes, **caractérisée en ce que** la première et/ou la deuxième soupape de non-retour (25, 29) présente une cage (69), et **en ce qu'**un ressort de fermeture (53) agissant sur l'organe de soupape (51) est disposé dans la cage (69).

15. Pompe à pistons radiaux selon la revendication 14, **caractérisée en ce que** la cage (69) peut être pressée dans un alésage étagé (65) comprenant le siège d'étanchéité (49) dans la culasse (17).

16. Pompe à pistons radiaux selon l'une quelconque des revendications précédentes, **caractérisée en ce que** l'alésage cylindrique (13) est réalisé sous forme de trou borgne, et **en ce que** la première soupape de non-retour (25) est disposée au fond du trou borgne.

17. Procédé de fabrication de canaux haute pression (27a, 27b, 27c) d'une pompe à pistons radiaux selon l'une quelconque des revendications 2 à 16, **caractérisé en ce qu'**une bille est tirée ou pressée à travers les canaux haute pression (27a, 27b, 27c), son diamètre étant légèrement plus grand que le diamètre du canal haute pression (27a, 27b, 27c).
